# NEUE EUROPÄISCHE PATENTSCHRIFT

(11) **EP 0 492 067 B2**
(45) Veröffentlichungstag und Bekanntmachung des Hinweises auf die Entscheidung über den Einspruch: **25.06.1997**
(45) Hinweis auf die Patenterteilung: 03.08.1994
(21) Anmeldenummer: 91116749.2
(22) Anmeldetag: 01.10.1991
(51) Int. Cl.: A63H 33/06

(54) **Steckbaustein als Teil eines Spielbausatzes**
Construction module as part of a toy construction kit
Pièce de raccordement de construction faisant partie d'un jeu de construction

(30) Priorität: 28.12.1990 DE 4041953; 22.01.1991 DE 4101756
(43) Veröffentlichungstag der Anmeldung: 01.07.1992
(73) Patentinhaber: PALIMONDIAL S.A., 1528 Luxembourg (LU)
(72) Erfinder: Larws, Peter, W-6390 Usingen (DE)
(74) Vertreter: Weydert, Robert

(56) Entgegenhaltungen:
- EP-B- 0 121 433
- AU-B- 514 062
- DE-A- 2 920 793
- DE-A- 3 223 806
- DE-C- 814 054
- DE-C- 4 813 903
- DE-U- 8 205 825
- GB-A- 1 382 134
- GB-A- 2 098 495
- GB-A- 2 185 192
- GB-A- 2 231 502
- US-A- 3 224 135
- US-A- 3 566 531
- US-A- 4 385 467
- US-A- 4 813 903

## Beschreibung

Die Erfindung betrifft einen Steckbaustein als Teil eines Spielbausatzes, der mit einem oder mehreren Steckbausteinen des Bausatzes in eine lösbare Verbindung bringbar ist.

Es sind würfelförmige (kubische), zusammensteckbare Spielbausteine bekannt, die mittels Verbindungsnoppen in den Seitenflächen zusammengesteckt werden können, wobei die Rastverbindung stets mit kreisrunden Noppen und entsprechend ausgebildeten Bohrungen im Gegenstück erfolgt.

Diese Systeme haben folgende gravierende Nachteile:
1. Die Seitenflächen des Würfels sind nicht geschlossen, sondern durch Löcher (Bohrungen) zur Aufnahme des Stecknoppens unterbrochen, was optisch unruhig wirkt und realitätsfrernde Modelle entstehen läßt. Bei den bekannten Systemen verkleidet man daher die Modelle deshalb manchmal noch zusätzlich mit geschlossenen Abdeckflächen, an die dann jedoch nichts mehr argesteckt werden kann.
2. Die Stecknoppen für die Verbindung der Teile untereinander sind bei fabrikationsfrischen Teilen sehr schwer- und später nach längerern Gebrauch sehr leichtgängig, so daß die Spielfreude begrenzt bleibt.

Aus der DE-AS 1202694 ist ein hohlkastenförmiges Spielzeugbauelement bekannt geworden, welches auf einer Seite eine Reihe von Rastnoppen aufweist, mit denen die Seitenwände eines darüber aufgebrachten Steckelementes verrasten sollen. Ein Andocken eines Bauelementes an ein anderes ist hierbei nur auf der die Rastnoppen tragenden Seite möglich. Darüber hinaus bereitet es Schwierigkeiten, zwei benachbarte Bauelemente in die Raststellung zu bringen, da sich die aneinandergrenzenden Seitenflächen der beiden Steckelemente in ihrer notwendig werdenden Auslenkung gegenseitig behindern.

Aus der DE 2920743 C2 sind Bausteine eines Spielbaukastens bekannt. Dieser ist als ein auf einer Seite offener Hohlwürfel ausgebildet, der auf seiner der offenen Würfelseite gegenüberliegenden Oberseite und an den anderen Seitenwänden mit einem mittig angeordneten und quadratischen Verbindungszapfen versehen ist. Die Verbindungszapfen sind so dimensioniert, daß ein weiterer Baustein mit seiner offenen Seite auf einen Verbindungszapfen eines anderen Bausteins bringbar ist. Ein fester Zusammenhalt läßt sich erst mittels zusätzlicher Verbindungselemente erzielen. Dies ist ein besonderer Nachteil.

Die DE 1868651 U1 zeigt ebenfalls ein beispielsweise würfelförmiges Element mit Rastelementen, die mit den Gegenstücken eines entsprechenden Bausteins verbunden werden sollen. Hierbei werden Rastelemente in Form von kleinen Kugeln an den Ecken eines Verbindungszapfens in eine entsprechend ausgeformte Ecke im Inneren eines anderen Bausteins gepreßt. Die dabei plastische Verformung ruft eine Materialermüdung hervor, welche der dauerhaften Verwendung des Bausteins entgegensteht.

Die AT-PS 327725 zeigt Teile eines Bausatzes, von denen ein zweiteiliges, aufklappbares Bauteil unter Herstellung einer Rastverbindung zusammenfügbar ist. Zur Aufhebung der Rastverbindung ist ein Zusammendrücken von Seitenflächen des Bausteins erforderlich. Darüber hinaus ist ein Ankoppeln von anderen Bausteinen an den zur Aufhebung der Rastverbindung zusammendrückbaren Seitenflächen nicht möglich

Dem Wesen nach gleiches ist auch in der DD-PS 76418 beschrieben.

Ein Steckbaustein mit den Merkmalen des Oberbegriffs des unabhängigen Anspruchs 1, 7 oder 8 ist in der US-PS-4,385,467 beschrieben. Die aus dieser US-Patentschrift bekannten Steckbausteine können auch nur an einer Seite miteinander verbunden werden.

Die nachstehend beschriebene Erfindung hat es sich zur Aufgabe gestellt, einen Steckbaustein zu schaffen, bei dem die vorgenannten Nachteile vermieden werden und der Anwender zusätzlich den Vorteil hat, daß er an einen Steckbaustein an mehrere Flächen eines anderen Steckbausteins anstecken kann. Der Spielwert wird dadurch wesentlich erhöht.

Zur Lösung dieser Aufgabe schafft die Erfindung einen Steckbaustein als Teil eines Spielbausatzes, der mit einem oder mehreren Steckbausteinen des Bausatzes in eine lösbare Verbindung bringbar ist, dadurch gekennzeichnet, dass mehrere Seitenflächen des Steckbausteines derart ausgebildet sind, dass sie Seitenkanten aufweisen, wobei an mindestens zwei dieser Seitenkanten Klemmleisten angeformt sind und, dass an den übrigen Seitenflächen des Steckbausteines mindestens zwei sich vom Korpus des Steckbausteins wegerstreckende, untereinander nicht verbundene Federblätter mit Nuten angeformt sind, die eine entsprechende Orientierung wie die Klemmleisten aufweisen und in die die Klemmleisten eines anderen Steckbausteins unter anfänglicher Ausfederung der Federblätter und anschliessender Rückfederung in die Verbindungsstellung bringbar sind.

Entsprechend einer anderen Lösung der Aufgabe der Erfindung schafft die Erfindung einen Steckbaustein als Teil eines Spielbausatzes, der mit einem oder mehreren Steckbausteinen des Bausatzes in eine lösbare Verbindung bringbar ist, dadurch gekennzeichnet, dass mehrere Seitenflächen des Steckbausteines derart ausgebildet sind, dass sie Seitenkanten aufweisen, wobei an mindestens zwei dieser Seitenkanten Klemmleisten angeformt sind und dass an den übrigen Seitenflächen des Steckbausteines mindestens zwei sich vom Korpus des Steckbausteins wegerstreckende und untereinander nicht verbundene Federblätter mit sich nach innen erhebenden Noppen angeformt sind, welche nach anfänglicher Ausfederung der Federblätter zur Herstellung der Verbindung mit einem anderen Steckbaustein und anschliessender Rückfederung dessen Klemmleisten hintergreifen.

Die Aufgabe der Erfindung wird auch gelöst durch einen Steckbaustein als Teil eines Spielbausatzes, der mit einem oder mehreren Steckbausteinen des Bausatzes in eine lösbare Verbindung bringbar ist, gekennzeichnet durch in Stirnseiten der Seitenflächen des Steckbausteines vorgesehene Ausnehmungen und an mindestens einer Seitenfläche des Bausteins angeformte, mindestens zwei sich vom Korpus des Steckbausteins wegerstreckende und untereinander nicht verbundene Federblätter mit sich nach innen erhebenden Noppen, die komplementär zu den Ausnehmungen ausgebildet, entsprechend diesen orientiert und im selben Rastermass wie diese angeordnet sind und welche nach anfänglicher Ausfederung der Federblätter zur Herstellung der Verbindung mit einem anderen Steckbaustein und anschliessender Rückfederung in die Ausnehmungen eingreifen.

Vorteilhafte Weiterbildungen ergeben sich aus den Unteransprüchen.

Das Ergebnis zeigt einen Steckbaustein, dessen eine Seite tulpenförmig angeordnete vier, leicht ausfedernde Verbinder in Form von sich vom Korpus des Steckbausteins wegerstrechende Federblätter aufweist welche an den anderen fünf geschlossenen Seitenflächen eines baugleichen Steckbausteins leicht aufschnappen können. Die geschlossenen Seitenflächen haben mindestens zwei, vorzugsweise sich gegenuberliegende Leisten, und maximal vier Leisten, die jeweils in die Federblätter eines anderen Steckwürfels einschnappen können.

Bei der erfindungsgemäßen Ausgestaltung ist gewährleistet, daß die Verbindung bei sauberen Oberflächen verschleißfrei ist und leicht über die gesamte Lebensdauer der Teile funktioniert.

Die Federblätter der tulpenförmig angeordneten Verbinder federn bei der Herstellung der Verbindung in den Grenzen der elastischen Verformung des Kunststoffes aus und wieder ein und arbeiten somit ermüdungsfrei. Gemäß einer besonders bevorzugten Weiterbildung sind die Federblätter am Korpus des Steckbausteins so versetzt angeformt, daß sie in ihrer Lage der maximalen Ausfederung - nämlich beim Herstellen der Verbindung - die Außenkonturen des Steckbausteins nicht überschreiten. Dadurch wird eine Behinderung eines bereits an einen Steckbaustein angekoppelten Bausteins gegenüber einen in unmittelbarer Nachbarschaft anzukoppelnden Steckbausteins vermieden, da dessen Federblätter noch ausreichend Raum zum Ausfedern haben.

Es sind dadurch aus mehreren der gleichen Teile vielseitige Konstruktionen mit optisch nahezu geschlossenen Oberflächen möglich, wobei jederzeit weitere Elemente angesteckt werden können.

Der erfindungsgemäße Steckbaustein ermöglicht es in weiteren vorteilhaften Anwendungsbeispielen, daß in seinem Inneren ein Reduktions- oder Übersetzungsgetriebe untergebracht ist, wodurch vielseitige Getriebekombinationen zusammengefügt werden können zur Anwendung im Spiel-, aber auch im industriellen Bereich.

Hierzu ist im Bereich der vier leicht ausfedernden Federblätter eines Steckbausteins beispielsweise eine Welle mit einem Teil einer Klauenkupplung versehen. In den Seitenflächen des mit diesem Steckbaustein zu koppelnden anderen Steckbausteins sind Öffnungen vorgesehen, durch die die jeweiligen anderen Teile der Klauenkupplung greifen, die durch Wellen und Zahnräder, welche die Getriebe formen, miteinander im Eingriff stehen.

Beim Herstellen der Schnappverbindung zwischen zwei derartig weitergebildeten Steckbausteinen greift der eine Teil der Klauenkupplung auf der Welle des Getriebes in dem ersten Steckbaustein in oder über den anderen Teil der Klauenkupplung auf der Welle da Getriebes in dem anderen Steckbaustein, derart, daß zwischen beiden Getrieben ein Kraftschluß herrscht.

Ist in einem Steckbaustein mit Öffnungen in den Seitenflächen bei 90°, 180° und 270° in Bezug auf die Achse des Schnappverbinders ein Winkelgetriebe eingebaut, lassen sich vielfältig umgelenkte Antriebsstränge verwirklichen, die beispielsweise an einen Elektromotor koppelbar sind.

Ein Steckbaustein in einem Antriebsstrang verfügt vorzugsweise über eine interne Rutschkupplung, um im Falle der Blockierung eine Überlastung des Motors zu vermeiden.

Die Erfindung wird anhand der Zeichnungen näher erläutert. Hierbei zeigt:
- Figur 1:: einen kubischen Steckbaustein gemäß der Erfindung
- Figur 2:: eine Variante des Steckbausteins gemäß Figur 1
- Figur 3:: eine weitere Variante des Steckbausteins gemäß Figur 1
- Figur 4:: eine Anordnung eines großen Steckbausteins gemäß der Erfindung, verbunden mit vier kleinen Steckbausteinen
- Figur 5:: eine weitere Ausführungsform des Steckbausteins, teilweise geschnitten
- Figur 6:: ein weiteres Ausführungsbeispiel, teilweise geschnitten
- Figur 7:: eine noch andere Ausführungsform des Steckbausteins, teilweise geschnitten
- Figur 8:: eine schematische Ansicht eines Steckbausteins mit einem Reduktions- oder Übersetzungsgetriebe mit einem Eingang bei 0° und einem Ausgang bei 180°;
- Figur 9:: eine schematische Ansicht eines Steckbausteins mit einem Winkelgetriebe mit einer Antriebswelle (Eingang) bei 0° und drei Abtriebswellen (Ausgängen) bei 90°, 180° und 270° und
- Fig. 10:: eine schematische Ansicht einer Reihe aneinandergekoppelter Steckbausteine mit verschiedenen Getriebearten.

Figur 1 zeigt einen erfindungsgemäßen kubischen Körper 1 mit den geschlossenen Steckflächen an fünf Seiten, von denen in Figur 1 vier Steckflächen 2 bis 5 bezeichnet sind, und teilweise aufgeschnitten den vierblättrigen, tulpenförmigen Verbinder in Form von Federblättern 6, 6' auf der sechsten Seite des Kubus 1. Die Nuten 7,7', 7'' der Federblätter 6, 6' schnappen in die Leisten 8, 8' an den geschlossenen Steckflächen 1 eines baugleichen Kubus ein. Hierzu werden die vier Federelemente 6, 6' eines Kubus 1 an eine Steckfläche 2 bis 5 eines anderen Kubus geführt. Unter Krafteinwirkung federn die Federblätter nach außen aus und die Nuten 7 bis 7'' schnappen bei Erreichen der Endstellung in den Leisten 8, 8' ein. In entsprechend umgekehrter Reihenfolge erfolgt das Entkoppeln der Kubi.

Figur 2 zeigt eine Variante des Steckbausteins 1' aus Figur 1 miteinem zentrisch sitzenden, quadratischen Durchbruch 10 auf der gegenüberliegenden Seite des vierblättrigen Verbinders.

Figur 3 zeigt eine weitere Variante eines Kubus 1'' mit einem zentrisch sitzenden, kreisrunden Durchbruch 11 auf der gegenüberliegenden Seite des vierblättrigen Verbinders.

Ein großer Vorteil bei der erfindungsgemäßen Gestaltung des kubischen Steckwürfels ist gegenüber allen bisher bekannten Systemen, daß auch größere Ausführungen des kubischen Steckwürfels sich mit zwei oder mehreren kleineren Ausführungen zusammenschnappen lassen (siehe hierzu Figur 4). Die Federblätter 26, 26' des größeren Würfels 20 schnappen über die Klemmleisten 9, 9' der kleineren Steckwürfel 1. Es ist dabei nicht zwingend notwendig, daß die größere Ausführung eine kubische Form hat, sondern sie kann auch quaderförmig sein (z.B. so, daß sie über zwei oder sechs der kleineren kubischen Steckwürfel schnappt).

In Figur 5 ist eine andere erfindungsgemäße Ausführungsform des Steckbausteins abgebildet. Hierbei sind wiederum an allen - mit Ausnahme an einer - Seitenkanten der Seitenflächen Kemmleisten 8, 8', 9, 9' angeformt. An einer Seitenfläche aber sind Klemmleisten 38, 38' angeformt, die sich jedoch nicht über die gesamte Länge der Seitenkanten erstrecken. An der verbleibenden Länge der Seitenkanten ist jeweils ein Federblatt 36, 36' vorgesehen. Diese weisen Nuten 37, 37' auf, die im weiter oben beschriebenen Sinne in die Klemmleisten 8, 8', 9, 9'; 38, 38' einschnappen.

Die vorbeschriebene Ausführungsform läßt es zu, daß auch die die Federblätter tragenden Seiten des Steckbausteins miteinander gekoppelt werden können.

Die Erfindung ist nicht darauf beschränkt, daß die Nuten und die Klemmleisten des Steckbausteins durchlaufend ausgebildet sind.

So zeigt die Figur 6 einen Steckbaustein, bei dem die in einer Reihe angeordneten Noppen 30 an den Innenseiten der Federblätter 36 angeformt sind. Im gezeigten Ausführungsbeispiel sind die Noppen 30 halbkugelförmig ausgebildet. Vorteilhaft sind auch nicht dargestellte kegel-, pyramiden- oder dachförmige Ausbildungen.

An den geschlossenen Seitenflächen weist der Steckbaustein gemäß der Figur 6 durchlaufende Kemmleisten 38 auf, mit denen die Verbindung zwischen den Federblättern 36 mit den Noppen 30 hergestellt werden kann.

Figur 7 zeigt eine weitere Ausführungsform mit in einer Reihe angeordneten Noppen 30' an den Innenseiten der Federblätter 36'. An den Stirnflächen 35 der Seiterflächen sind Ausnehmungen 32 eingelassen, welche eine komplementäre Form zu jener der Noppen 30' aufweisen und im selben Rastermaß angeordnet sind wie diese Noppen 30'. Bei der Herstellung der Verbindung zwischen zwei derartigen Steckbausteinen werden die Federblätter 36' zunächst leicht ausfedern, wonach die Noppen 30' in die Ausnehmungen 32 einschnappen werden.

Alle dargestellten Ausführungsbeispieleweisen im übrigen Federblätter (6, 6'; 26, 26'; 36, 36') auf, die vom Rand des Korpus des Steckbausteins einwärts versetzt angeformt sind. Das Maß dieser Versetzung ist so gewählt, daß die Federblätter in ihrer maximalen Auslenkposition beim Herstellen der Verbindung mit einem anderen Steckbaustein die Kontur des Bausteins nicht überschreiten. Dadurch wird erreicht, daß zwei (oder mehrere) Steckbausteine nebeneinander auf einen größeren Baustein aufgesteckt werden können, ohne daß die Kontur des einen Bausteins die Auslenkbewegung der Federblätter des anderen Bausteins behindern würde.

Den dargestellten Ausführungsbeispielen ist insbesondere gemeinsam, daß das Material der Steckbausteine nach der Herstellung der Verbindung in einen praktisch spannungslosen oder unbelasteten Zustand zurückkehrt. Nur bei der Ausfederung der Federblätter aus ihrer Ruhelage zwecks Herstellung oder Lösen der Verbindung zu einem anderen Baustein wird das Material beansprucht.

In den Figuren 8 bis 10 sind vorteilhafte Ausführungen des Steckbausteins dargestellt, die in ihrem Inneren ein Getriebe bzw. Reduktions-, Übersetzungs-oder Winkelgetriebe aufweisen. Aus Darstellungsgründen sind die stets vorhandenen Federblätter wie oben beschrieben an jedem Steckbaustein nicht gezeigt. Sie sind an der Seite angeformt, die jeweils mit "Eingang 0°" bezeichnet ist. Auf dieser Seite ist ein Teil einer Klauenkupplung vorgesehen, der beim Aufstecken aufeinen anderen Steckbaustein in kraftschlüssige Verbindung mit dem Gegenstück der Klauenkupplung eines anderen Steckbausteins gebracht wird. Diese Gegenstücke sind an den mit Ausgang bezeichneten Seiten von außen durch Öffnungen in den Seitenflächen zugänglich.

In Figur 10 ist schematisch ein Antriebsstrang dargestellt, bei dem an ein Steckbaustein mit dem Eingang bei 0° ein Steckbaustein gekoppelt ist, an dem drei weitere Steckbausteine angekoppelt sind, usw. Es wird dadurch klar, daß eine beliebige Form eines Antriebsstranges durch diese Ausführungsform realisierbar ist.

## Patentansprüche

1. Steckbaustein als Teil eines Spielbausatzes, der mit einem oder mehreren Steckbausteinen (1;20) des Bausatzes in eine lösbare Verbindung bringbar ist, dadurch gekennzeichnet, dass mehrere Seitenflächen (2,3,4,5) des Steckbausteines derart ausgebildet sind, dass sie Seitenkanten aufweisen, wobei an mindestens zwei dieser Seitenkanten Klemmleisten (8,8',9,9') angeformt sind und, dass an den übrigen Seitenflächen des Steckbausteines mindestens zwei sich vom Korpus des Steckbausteins (1;20) wegerstreckende, untereinander nicht verbundene Federblätter (6,6';26,26';36,36') mit Nuten (7,7',7'') angeformt sind, die eine entsprechende Orientierung wie die Klemmleisten (8,8',9,9') aufweisen und in die die Klemmleisten (8,8',9,9') eines anderen Steckbausteins unter anfänglicher Ausfederung der Federblätter (6,6';26,26';36,36') und anschliessender Rückfederung in die Verbindungsstellung bringbar sind.

2. Steckbaustein nach Anspruch 1, dadurch gekennzeichnet, dass an jeder Seitenkante der Seitenflachen (2 bis 5) jeweils eine Klemmleiste vorgesehen ist.

3. Steckbaustein nach einem der Ansprüche 1 bis 2, dadurch gekennzeichnet, dass an mindestens einer Seitenfläche zwei sich gegenüberliegende Federblätter und zwei sich gegenüberliegende Klemmleisten an dem Steckbaustein (1;20) angeformt sind.

4. Steckbaustein nach Anspruch 1, bei dem sich die Federblätter (36,36') jeweils nur über einen Teil der Seitenkanten erstrecken.

5. Steckbaustein nach Anspruch 4, dadurch gekennzeichnet, dass sich die Federblätter (36,36') über eine Länge von maximal 50% der Seitenkanten erstrecken.

6. Steckbaustein nach Anspruch 4 oder 5, dadurch gekennzeichnet, dass die Federblätter (36,36') jeweils paarweise an gegenüberliegenden Ecken einer Seitenfläche vorgesehen sind.

7. Steckbaustein als Teil eines Spielbausatzes, der mit einem oder mehreren Steckbausteinen (1;20) des Bausatzes in eine lösbare Verbindung bringbar ist, dadurch gekennzeichnet, dass mehrere Seitenflächen des Steckbausteines derart ausgebildet sind, dass sie Seitenkanten aufweisen, wobei an mindestens zwei dieser Seitenkanten Klemmleisten (38) angeformt sind und dass an den übrigen Seitenflächen des Steckbausteines mindestens zwei sich vom Korpus des Steckbausteins wegerstreckende und untereinander nicht verbundene Federblätter (36) mit sich nach innen erhebenden Noppen (30) angeformt sind, welche nach anfänglicher Ausfederung der Federblätter (36) zur Herstellung der Verbindung mit einem anderen Steckbaustein und anschliessender Rückfederung dessen Klemmleisten (38) hintergreifen.

8. Steckbaustein als Teil eines Spielbausatzes, der mit einem oder mehreren Steckbausteinen (1;20) des Bausatzes in eine lösbare Verbindung bringbar ist, gekennzeichnet durch in Stirnseiten der Seitenflächen des Steckbausteines vorgesehene Ausnehmungen (32) und an mindestens einer Seitenfläche des Bausteins angeformte, mindestens zwei sich vom Korpus des Steckbausteins wegerstreckende und untereinander nicht verbundene Federblätter (36) mit sich nach innen erhebenden Noppen (30'), die komplementär zu den Ausnehmungen (32) ausgebildet, entsprechend diesen orientiert und im selben Rastermass wie diese angeordnet sind und welche nach anfänglicher Ausfederung der Federblätter (36') zur Herstellung der Verbindung mit einem anderen Steckbaustein und anschliessender Rückfederung in die Ausnehmungen (32) eingreifen.

9. Steckbaustein nach einem der vorhergehenden Ansprüche, dadurch gekennzeichnet, dass die Federblätter (6,6';26,26';36,36') so am Korpus des Steckbausteins angeformt sind, dass sie in der Stellung der maximalen Ausfederung zur Herstellung der Verbindung die Aussenkontur des Korpus nicht überschreiten.

10. Steckbaustein nach einem der Ansprüche 1 bis 9, dadurch gekennzeichnet, dass in seinem Inneren ein Getriebe vorgesehen ist, dessen Antriebswelle an der Seite der Federblätter zugänglich ist und mit einem ersten Teil einer Klauenkupplung versehen ist, dass das Getriebe wenigstens eine Antriebswelle aufweist, die durch wenigstens eine Öffnung in den anderen Seitenflächen des Steckbausteins von aussen zugänglich ist, und dass die Abtriebswelle mit dem anderen Teil der Klauenkupplung versehen ist, wobei dieses Teil mit dem ersten Teil der Klauenkupplung eines weiteren Steckbausteins bei Herstellung der Schnappverbindung zwischen den Steckbausteinen kraftschlüssig in Wirkverbindung kommt.

11. Steckbaustein nach Anspruch 10, dadurch gekennzeichnet, dass das Getriebe ein Übersetzungsgetriebe ist.

12. Steckbaustein nach Anspruch 10, dadurch gekennzeichnet, dass das Getriebe ein Winkelgetriebe mit einer Antriebswelle und drei Antriebswellen ist.

13. Steckbaustein nach einem der Ansprüche 10 bis 12, dadurch gekennzeichnet, dass zwischen Antriebswelle und Abtriebswellen des Getriebes eine Rutschkupplung zwischengeschaltet ist.

## Claims

1. Plug-in module as part of a toy construction kit which can be connected in a detachable manner to one or more plug-in modules (1; 20) of the construction kit, characterised in that a plurality of lateral faces (2, 3, 4, 5) of the module are formed so as to be provided with lateral edges, there being provided clamping ridges (8, 8', 9, 9') on at least two of these lateral edges and that on the remaining lateral faces of the module there are integrally formed at least two spring leaves (6, 6'; 26, 26'; 36, 36') extending away from the body of the plug-in module (1; 20), said spring leaves being not interconnected and being provided with grooves (7, 7', 7''), the orientation of which corresponding to that of the clamping ridges (8, 8'; 9, 9') and into which the clamping ridges (8, 8'; 9, 9') of another plug-in module can be brought, with the spring leaves (6, 6'; 26, 26'; 36, 36') firstly springing out and then back into the connection position.

2. Plug-in module according to claim 1, characterised in that a clamping ridge is provided on each lateral edge of the lateral faces (2 to 5).

3. Plug-in module according to one of claims 1 to 2, characterised in that two opposite spring leaves and two opposite clamping ridges are moulded onto the plug-in module (1; 20) on at least one lateral face.

4. Plug-in module according to claim 1, in which the spring leaves (36, 36') in each case only extend over a part of the lateral edges.

5. Plug-in module according to claim 4, characterised in that the spring leaves (36, 36') extend over a length of a maximum of 50 % of the lateral edges.

6. Plug-in module according to claim 4 or 5, characterised in that the spring leaves (36, 36') are in each case provided in pairs at opposite corners of a lateral face.

7. Plug-in module as part of a toy construction kit which can be connected in a detachable manner to one or more plug-in modules (1; 20) of the construction kit, characterised in that a plurality of lateral faces of the module are formed so as to be provided with lateral edges, there being provided clamping ridges (38) on at least two of these lateral edges, and that on the remaining lateral faces of the module there are integrally formed at least two spring leaves (36) extending away from the body of the plug-in module, said spring leaves being not interconnected and being provided with protuberances (30) which rise inwards and which, after the spring leaves (36) have firstly sprung out to establish the connection with another plug-in module and then sprung back, engage at the back of the clamping ridges (38) of these leaves.

8. Plug-in module as part of a toy construction kit which can be connected in a detachable manner to one or more plug-in modules (1; 20) of the construction kit, characterised by recesses (32), which are provided in frontal sides of the lateral faces of the plug-in module, and at least two spring leaves (36), which are moulded onto at least one lateral face of the module, extend away from the body of the plug-in module, are not interconnected and comprise protuberances (30') which rise inwards, are formed so as to be complementary to the recesses (32), are oriented in a manner corresponding to that of these recesses, are arranged on the same pitch as the latter and, after the spring leaves (36') have firstly sprung out to establish the connection with another plug-in module and then sprung back, engage in the recesses (32).

9. Plug-in module according to one of the preceding claims, characterised in that the spring leaves (6, 6'; 26, 26'; 36, 36') are moulded onto the body of the plug-in module such that they do not extend beyond the outer contour of the body when they are in their position of maximum excursion to establish the connection.

10. Plug-in module according to one of claims 1 to 9, characterised in that a gear unit is provided in its interior, the input shaft of which is accessible at the side of the spring leaves and is provided with a part of a claw coupling, that the gear unit comprises at least one output shaft which is accessible from outside through at least one opening in the other lateral faces of the plug-in module, and that the output shaft is provided with the other part of the claw coupling, this part being non-positively connected for operation to the first part of the claw coupling of another plug-in module when the snap connection between the plug-in modules is established.

11. Plug-in module according to claim 10, characterised in that the gear unit is a step-up gear unit.

12. Plug-in module according to claim 10, characterised in that the gear unit is a mitre gear unit with one input shaft and three output shafts.

13. Plug-in module according to one of claims 10 to 12, characterised in that a safety clutch is inserted between the input shaft and the output shafts of the gear unit.

## Revendications

1. Elément de construction emboîtable faisant partie d'un ensemble de construction d'un jeu et gui peut être mis en liaison détachable avec un ou plusieurs éléments de construction emboîtables (1; 20) de l'ensemble de construction, caractérisé en ce que plusieurs faces latérales (2, 3, 4, 5) de l'élément de construction (1; 20) sont formées en vue d'être pourvues d'arêtes latérales, des rebords de fixation (8, 8', 9, 9') étant façonnés sur au moins deux de ces arêtes latérales, et en ce qu'au moins deux lames de ressort (6, 6'; 26, 26'; 36, 36') non-reliées entr'elles, sont façonnées sur les autres faces latérales de l'élément de construction et s'étendent à l'écart du corps de l'élément de construction emboîtable (1; 20), ces lames de ressort comportant des rainures (7, 7', 7'') présentant une orientation correspondante à celle des rebords de fixation (8, 8'; 9, 9') et dans lesquelles les rebords de fixation (8, 8'; 9, 9') d'un autre élément de construction emboîtable peuvent être placés dans la position de liaison par un fléchissement initial vers l'extérieur des lames de ressort (6, 6'; 26, 26'; 36, 36') et un fléchissement en retour suivant.

2. Elément de construction emboîtable suivant la revendication 1, caractérisé en ce que chaque fois un rebord de fixation est prévu sur chaque côté latéral des faces latérales (2 à 5).

3. Elément de construction emboîtable suivant l'une des revendications 1 à 2, caractérisé en ce que deux lames de ressort qui se font face et deux rebords de fixation qui se font face sont façonnés sur l'élément de construction emboîtable (1; 20), sur au moins une face latérale.

4. Elément de construction emboîtable suivant la revendication 1, dans lequel les lames de ressort (36, 36') s'étendent chaque fois seulement sur une partie des arêtes latérales.

5. Elément de construction emboîtable suivant la revendication 4, caractérisé en ce que les lames de ressort (36, 36') s'étendent sur une longueur de maximum 50 % des arêtes latérales.

6. Elément de construction emboîtable suivant la revendication 4 ou 5, caractérisé en ce que les lames de ressort (36, 36') sont prévues chaque fois par paires sur des coins opposés d'une face latérale.

7. Elément de construction emboîtable faisant partie d'un ensemble de construction d'un jeu, qui peut être mis en liaison détachable avec un ou plusieurs éléments de construction emboîtables (1; 20) de l'ensemble de construction, caractérise en ce que plusieurs faces latérales de l'élément de construction sont formées en vue d'être pourvues d'autres arêtes latérales, des rebords de fixation (38) étant façonnés sur au moins deux de ces arêtes latérales, et en ce qu'au moins deux lames de ressort (36), non-reliées entr'elles, sont façonnées sur les autres faces latérales de l'élément de construction et s'étendent à l'écart du corps de l'élément de construction emboîtable (1; 20), ces lames de ressort comportant des saillies (30) qui s'élèvent vers l'intérieur et qui accrochent par derrière ces rebords de fixation (38) après un fléchissement initial vers l'extérieur des lames de ressort (36) pour la réalisation de la liaison avec un autre élément de construction emboîtable et après un fléchissement de retour suivant.

8. Elément de construction emboîtable faisant partie d'un ensemble de construction d'un jeu, qui peut être mis en liaison détachable avec un ou plusieurs éléments de construction emboîtables (1; 20) de l'ensemble de construction, caractérisé par des évidements (32) prévus dans des côtés frontaux des faces latérales de l'élément de construction et par au moins deux lames de ressort (36) qui sont façonnées sur au moins une face latérale de l'élément de construction, qui s'étendent à l'écart du corps de l'élément de construction emboîtable, qui ne sont pas reliées entr'elles et qui comportent des saillies (30') qui s'élèvent vers l'intérieur, qui sont réalisées de façon complémentaire aux évidements (32), qui sont orientées conformément à ceux-ci, qui sont agencées dans la même dimension modulaire que ceux-ci et qui pénètrent dans les évidements (32) après un fléchissement initial, vers l'extérieur des lames de ressort (36') pour la réalisation de la liaison avec un autre élément de liaison emboîtable et après un fléchissement de retour suivant.

9. Elément de construction emboîtable suivant une des revendications précédentes, caractérisé en ce que les lames de ressort (6, 6'; 26, 26'; 36, 36') sont façonnées sur le corps de l'élément de construction emboîtable de façon qu'elles ne dépassent pas le contour externe du corps, dans la position du fléchissement maximal vers l'extérieur pour la réalisation de la liaison.

10. Elément de construction emboîtable suivant l'une des revendications 1 à 9, caractérisé en ce que dans son intérieur est prévu un mécanisme dont l'arbre d'entraînement est accessible du côté des lames de ressort et est muni d'une première partie d'un accouplement à crabots, en ce que le mécanisme présente au moins un arbre mené qui est accessible de l'extérieur à travers au moins une ouverture dans les autres faces latérales de l'élément de construction emboîtable et en ce que l'arbre mené est muni de l'autre partie de l'accouplement à crabots, cette partie venant en liaison active, par une liaison par la force, avec la première partie de l'accouplement à crabots d'un autre élément de construction emboîtable lors d'une réalisation de la liaison par accrochage élastique entre les éléments de construction emboîtables.

11. Elément de construction emboîtable suivant la revendication 10, caractérisé en ce que le mécanisme est un mécanisme de transmission.

12. Elément de construction emboîtable suivant la revendication 10, caractérisé en ce que le mécanisme est un mécanisme à engrenage conique comportant un arbre moteur et trois arbres menés.

13. Elément de construction emboîtable suivant les revendication 10 à 12, caractérisé en ce qu'un accouplement à friction est intercalé entre l'arbre d'entraînement et des arbres menés du mécanisme.
